# EUROPÄISCHE PATENTSCHRIFT

(11) **EP 0 925 856 B1**
(45) Veröffentlichungstag und Bekanntmachung des Hinweises auf die Patenterteilung: **16.01.2002**
(21) Anmeldenummer: 98122877.8
(22) Anmeldetag: 02.12.1998
(51) Int. Cl.: B21C 37/20, F28F 1/36

(54) **Verfahren zur Herstellung eines Verdampferrohres**
Method for manufacturing an evaporation tube
Procédé de fabrication d'un tube d'évaporation

(30) Priorität: 23.12.1997 DE 19757526
(43) Veröffentlichungstag der Anmeldung: 30.06.1999
(73) Patentinhaber: Wieland-Werke AG, 89070 Ulm (DE)
(72) Erfinder: Schüz, Gerhard Dr.-Ing., 89269 Vöhringen (DE); Beutler, Andreas Dipl.-Phys. Dr., 89250 Senden (DE); Brand, Karine Dipl.-Ing., 89231 Neu-Ulm (DE); Schwitalla, Andreas Dipl.-Ing., 89186 Illerrieden (DE); Knab, Manfred Dipl.-Ing., 89160 Dornstadt (DE)

(56) Entgegenhaltungen:
- EP-A- 0 713 072
- DE-C- 4 420 756
- US-A- 4 660 630

## Beschreibung

Die Erfindung betrifft ein Verfahren zur Herstellung eines Wärmeaustauschrohres, insbesondere zur Verdampfung von Flüssigkeiten aus Reinstoffen oder Gemischen auf der Rohraußenseite, nach dem Oberbegriff des Anspruchs 1 (siehe z.B. DE-A-28 08 080).

Die Erfindung betrifft also ein Verfahren zur Erzeugung von kanalartigen Strukturen auf der Außenseite von Rohren mit außenseitig aus der Rohrwand geformten Rippen. Diese Strukturen dienen der Intensivierung des Wärmeübergangs beim Verdampfen von Flüssigkeiten aus Reinstoffen und Gemischen auf der Rohraußenseite.

Verdampfung tritt in vielen Bereichen der Kälte- und Klimatechnik sowie in der Prozeß- und Energietechnik auf. In der Technik werden häufig Rohrbündelwärmeaustauscher verwendet, in denen Flüssigkeiten von Reinstoffen oder Mischungen auf der Rohraußenseite verdampfen und dabei ein auf der Rohrinnenseite strömendes Medium abkühlen. Solche Apparate werden als überflutete Verdampfer bezeichnet.

Durch die Intensivierung des Wärmeübergangs auf der Rohraußenseite und der Rohrinnenseite läßt sich die Größe der Verdampfer stark reduzieren. Hierdurch nehmen die Herstellungskosten solcher Apparate ab. Außerdem sinkt die notwendige Füllmenge an Kältemittel, die bei den heute überwiegend verwendeten chlorfreien Sicherheitskältemitteln einen nicht zu vernachlässigenden Kostenanteil an den gesamten Anlagenkosten ausmachen kann. Bei toxischen oder brennbaren Kältemitteln läßt sich durch die Reduktion der Füllmenge das Gefahrenpotential herabsetzen. Die heute üblichen Rohre mit kanalartigen Strukturen auf der Rohraußenseite sind etwa um den Faktor drei leistungsfähiger als glatte Rohre gleichen Durchmessers.

### Stand der Technik:

Die vorliegende Erfindung bezieht sich auf ein Verfahren zur Herstellung von Rohren mit strukturierter Außenseite, wobei die Struktur zur Vergrößerung der Außenoberfläche und des Wärmeübergangskoeffizienten bei der Verdampfung von Flüssigkeiten auf der Rohraußenseite dient. Zur Erhöhung des Wärmeübergangskoeffizienten bei der Verdampfung wird der Vorgang des Blasensiedens intensiviert. Es ist bekannt, daß die Bildung von Blasen an Keimstellen beginnt. Diese Keimstellen sind meist kleine Gas- oder Dampfeinschlüsse an der Oberfläche. Wenn die anwachsende Blase eine bestimmte Größe erreicht hat, löst sie sich von der Oberfläche ab. Wenn im Zuge der Blasenablösung die Keimstelle durch nachströmende Flüssigkeit geflutet wird, wird u.U. der Gas- bzw. Dampfeinschluß durch Flüssigkeit verdrängt. In diesem Fall wird die Keimstelle inaktiviert. Dies läßt sich durch eine geeignete Gestaltung der Keimstelle vermeiden. Hierzu ist es notwendig, daß die Öffnung der Keimstelle kleiner ist als die darunterliegende Kavität, wie z.B. bei hinterschnittenen Strukturen.

Es ist Stand der Technik, derartige Strukturen auf der Basis von integral gewalzten Rippenrohren herzustellen, bei denen die Rippen aus der Rohrwand durch Walzen geformt werden. Unter integral gewalzten Rippenrohren werden berippte Rohre verstanden, bei denen die Rippen aus dem Wandungsmaterial eines Glattrohres geformt wurden. Für die Verwendung solcher Rippenrohre in Rohrbündelwärmeaustauschern ist es in vielne Fällen notwendig, daß der äußere Durchmesser des Rohres im berippten Bereich nicht größer ist als der Außendurchmeser der unberippten End- und Zwischenstücke des Rohres.

Es sind verschiedene Verfahren bekannt, mit denen die zwischen benachbarten Rippen befindlichen Kanäle derart verschlossen werden, daß Verbindungen zwischen Kanälen und Umgebung in Form von Poren oder Schlitzen bleiben. Durch diese kann der Transport von Flüssigkeit und Dampf erfolgen. Insbesondere werden solche im wesentlichen geschlossene Kanäle durch Umbiegen oder Umlegen der Rippen (US-PS 3.696.861, US-PS 5.054.548), durch Spalten und Stauchen der Rippen (DE-PS 2.758.526, US-PS 4.577.381), durch Kerben und vollständiges Stauchen der Rippen (US-PS 4.660.630, EP-PS 0.713.072) oder durch Kerben und einseitig versetztes Stauchen der Rippen (US-PS 4.216.826) erzeugt.

Zur weiteren Steigerung der Wärmeübertragungsleistung ist es notwendig, die äußere Rohroberfläche und Anzahl der Kanäle durch die Zahl der Rippen pro Rohrlänge zu erhöhen. Um bei kleinem Rippenabstand gleichzeitig eine Struktur mit hoher Porosität (= relativer volumetrischer Hohlraumanteil der Kanäle) zu erzeugen, ist eine Reduktion der Rippendicke erforderlich. Damit stoßen die oben genannten Verfahren an die Grenze der Fertigungsstabilität:

Mit kleiner werdenden Abständen zwischen benachbarten Rippen müssen die Werkzeuge zum Umlegen bzw. Umbiegen der Rippe (US-PS 3.696.861, US-PS 5.054.548) immer filigraner gestaltet werden. Aufgrund von unvermeidbaren, innerhalb technischer Toleranzgrenzen liegender Schwankungen in den Abmessungen des Glattrohres (z.B. in der Wanddicke) treten entlang des Rohres Änderungen der beim Berippungsprozeß wirksamen Kräfte auf, die beim asymmetrischen Bearbeiten der Rippe (Umbiegen oder Umlegen) zu unerwünschten Unregelmäßigkeiten in der Schlitzbreite bzw. im Porenbild führen. Mit feiner werdender Struktur werden diese Unregelmäßigkeiten immer gravierender.

Bei dünnen Rippen ist ein mittiges Spalten der Rippe, wie in der DE-PS 2.758.526 und US-PS 4.577.381 vorgeschlagen wird, unter Fertigungsbedingungen nicht mehr wirtschaftlich realisierbar.

Die Erfahrung zeigt, daß dünne Rippen beim Stauchvorgang umknicken oder in sich zusammensinken, wenn der Vorgang wie in der US-PS 4.660.630 und EP-PS 0.713.072 beschrieben ausgeführt wird). Es kann damit keine Struktur hoher Porosität erzeugt werden.

Beim versetzten Stauchen gemäß der US-PS 4.216.826 neigen dünne Rippen dazu, nach einer Seite auszuweichen. Damit ist dieses Verfahren bei dünnen Rippen nur äußerst schwer kontrollierbar und somit für eine Großserienfertigung ungeeignet.

Der Erfindung liegt die Aufgabe zugrunde, die zwischen benachbarten Rippen eines integral gewalzten Rippenrohres befindlichen Kanäle mit Material aus dem oberen Bereich der Rippen im wesentlichen zu verschließen, wobei das Verschließen der Kanäle mit möglichst geringem Materialaufwand erfolgen soll. Je dünner die Deckel der Kanäle sind, desto geringer sind Gewicht und damit Materialkosten des Rohres. Zum Transport von Flüssigkeit und Dampf zwischen Kanal und Umgebung müssen poren- oder schlitzartige Öffnungen in den Deckeln der Kanäle gebildet werden. Gleichzeitig ist es Ziel, auf der Rohraußenseite eine Struktur mit hoher Porosität zu erzeugen. Durch eine hohe Porosität erreicht man eine große spezifische Kontaktfläche zwischen Rohr und umgebendem Medium und erhöht damit die aktive Wärmeübertragungsfläche für den Verdampfungsprozeß. Dieser Flächengewinn trägt zur Erhöhung des effektiven, auf die Hüllfläche bezogenen Wärmeübergangskoeffizienten bei. Die Struktur soll ferner eine hohe Gleichmäßigkeit bezüglich Porengröße bzw. Schlitzweite entlang der Rohrachse aufweisen. Um ein problemloses Einschieben des Rohres in den Rohrboden eines Rohrbündelwärmeaustauschers zu gewährleisten, ohne die Struktur dabei zu verändern, muß die Außenseite des Rohres möglichst glatt sein.

Die Aufgabe wird erfindungsgemäß dadurch gelöst, daß die Auskragungen nach dem ersten Stauchschritt den ersten Teil des Kanaldeckels bilden und daß mindestens ein weiterer Stauchschritt mittels einer zahnradartigen Stauchscheibe durchgeführt wird, so daß der Kanaldeckel schrittweise durch Aneinanderfügen von Auskragungen gebildet wird.

Beim abschnittsweisen Stauchen wird das Material der Rippe innerhalb begrenzter, durch die Stauchscheibe definierter Gebiete aus dem oberen Bereich der Rippe beidseitig in Axialrichtung verdrängt. Das verdrängte Material bildet über dem Kanal Auskragungen, die dazu benutzt werden, einen Deckel zu formen. Nach dem ersten Bearbeitungsschritt ist der Deckel nur in den Bereichen seitlich der bearbeiteten Abschnitte der Rippenspitze ausgebildet. In den nachfolgenden Bearbeitungsschritten werden die im ersten Stauchschritt nicht gestauchten Abschnitte der Rippenspitze teilweise oder komplett gestaucht und so die überdeckten Bereiche des Kanals ausgeweitet. Zuletzt kann die Außenfläche des Rohres durch eine Glättscheibe konstanten Durchmessers eingeglättet werden.

Mit feiner werdender Außenstruktur, d.h. mit dünner werdenden Rippen, stellt die Reduktion der Stabilität der Rippe zunehmend die größte Schwierigkeit der Aufgabenstellung dar. Die Rippe sackt bei gleichzeitiger Verformung des gesamten oberen Rippenbereichs unter der Druckbelastung durch das Werkzeug in sich zusammen, statt einen Deckel über dem Kanal zu bilden. Es ist günstiger, die Verformung in Teilschritte zu zerlegen. Hierauf weist bereits DE-PS 2.808.080 hin. In dem genannten Schutzrecht wird vorgeschlagen, nicht die gesamte Rippe in einem Arbeitsgang zu verformen, sondern das Werkzeug zur Verformung so anzuordnen, daß nur eine Seite der Rippe bei einem Arbeitsgang verformt wird (siehe Fig. 2 der DE-PS 2.808.080). Mit diesem Verfahren wird die Rippe jedoch derart verformt, daß die oberen Bereiche der Rippe verdickt werden, wie in Fig. 17 der DE-PS 2.808.080 dargestellt ist. Es werden also keine dünnen Deckel über dem Kanal gebildet und die angestrebte hohe Porosität kann nicht realisiert werden.

Ferner wird in DE-PS 2.808.080 vorgeschlagen, die Rippen durch ein einziges, geeignetes Werkzeug zahnradartig zu verformen, so daß nach weiteren Bearbeitungsschritten Nuten in Axialrichtung des Rohres gebildet werden. Das bei der zahnradartigen Verformung verdrängte Material dient also nicht dazu, Deckel über den Kanälen zwischen den Rippen zu bilden.

Weitere vorteilhafte Varianten des erfindungsgemäßen Verfahrens sind Gegenstand der Ansprüche 2 bis 11.

Bei geeigneter Werkzeuggestaltung können insbesondere die im ersten Stauchschritt erzeugten Auskragungen bis zur Mitte des Kanales vorspringen, so daß Auskragungen von benachbarten Rippen zusammentreffen und quasi eine Brücke über den Kanal bilden. Aufgrund zunehmender Materialverfestigung reichen die Auskragungen, die in den nachfolgenden Stauchschritten gebildet werden, weniger weit über den Kanal. Auf diese Weise ist es möglich, eine Oberflächenstruktur zu erzeugen, bei der die Kanäle über Poren mit der Umgebung in Verbindung stehen. Treffen die Auskragungen nach dem ersten Bearbeitungsschritt nicht zusammen, entsteht in den nachfolgenden Schritten eine Oberflächenstruktur mit schlitzartigen Öffnungen.

Die Erfindung wird anhand der folgenden Ausführungsbeispiele näher erläutert. Es zeigt:
- Fig. 1: eine Vorrichtung zur Durchführung des erfindungsgemäßen Verfahrens,
- Fig. 2: schematisch zwei Stauchscheiben mit schräg zur Scheibenachse verlaufenden Zähnen,
- Fig. 3a - 3c: schematisch die Durchführung der einzelnen Stauchschritte,
- Fig. 4a - 4c: eine Draufsicht auf die Rohroberfläche bei beabstandeten Auskragungen und
- Fig. 5a - 5c: eine Draufsicht auf die Rohroberfläche bei sich berührenden Auskragungen.

Die Herstellung eines integral gewalzten Rippenrohres 1 mit auf der Rohraußenseite schraubenlinienförmig umlaufenden Rippen 2 der Rippenteilung t, die unter Ausbildung von Kanälen 3 mit Kanaldeckel 3a verformt werden, erfolgt durch einen Walzvorgang (vgl. US-PS 1.865.575 und US-PS 3.327.512) mittels der in Fig. 1 dargestellten Vorrichtung.

Es wird eine Vorrichtung verwendet, die aus n = 3 Werkzeughaltern 4 besteht, in die jeweils ein Walzwerkzeug 5 und zwei zahnradartige Stauchscheiben 6/7 sowie eine Glättscheibe 8 konstanten Durchmessers integriert sind (in Fig. 1 ist nur ein Werkzeughalter 4 dargestellt. Es können aber beispielsweise vier oder mehr Werkzeughalter 4 verwendet werden). Die Werkzeughalter 4 sind jeweils um α = 360°/n versetzt am Umfang des Rippenrohres angeordnet. Die Werkzeughalter 4 sind radial zustellbar. Sie sind ihrerseits in einem ortsfesten (nicht dargestellten) Walzkopf angeordnet (nach einer anderen Variante wird das Rohr bei sich drehendem Walzkopf lediglich axial vorgeschoben).
Das in Pfeilrichtung in die Vorrichtung einlaufende Glattrohr 1' wird durch die am Umfang angeordneten, angetriebenen Walzwerkzeuge 5 in Drehung versetzt, wobei die Achsen der Walzwerkzeuge 5 schräg zur Rohrachse verlaufen, um schraubenlinienförmige Rippen 2 erzeugen zu können. Die Walzwerkzeuge 5 bestehen in an sich bekannter Weise aus mehreren nebeneinander angeordneten Walzscheiben 9, deren Durchmesser in Pfeilrichtung ansteigt. Die zentrisch angeordneten Walzwerkzeuge 5 formen die schraubenlinienförmig umlaufenden Rippen 2 aus der Rohrwandung des Glattrohres 1', wobei die Rohrwandung im Umformbereich unter den Walzwerkzeugen 5 hier durch einen profilierten Walzdorn 10 abgestützt wird. Hierdurch entstehen gleichzeitig schraubenlinienförmig umlaufende Rippen 11 auf der Innenseite des Rohres 1.

Nach dem Herausformen der Rippen 2 mit der Rippenhöhe H werden teilweise offene Kanäle 3 durch folgende drei Stauchschritte erzeugt:

In einem ersten Stauchschritt werden die Rippen 2 durch die Zähne 6a einer ersten Stauchscheibe 6 am Umfang abschnittsweise um die radiale Stauchtiefe X gestaucht (vgl. Fig. 3a/4a/5a), dabei ist der Außendurchmesser der ersten Stauchscheibe 6 kleiner als der Durchmesser der letzten Walzscheibe 9. Es bilden sich Auskragungen 12a.

In einem zweiten Stauchschritt werden die noch nicht gestauchten Abschnitte 15a der Rippen 2 durch die Zähne 7a der zweiten Stauchscheibe 7 teilweise verformt (vgl. Fig. 3b/4b/5b), wobei die radiale Stauchtiefe Y mindestens so groß ist wie die radiale Stauchtiefe X beim ersten Stauchschritt. Es entstehen weitere Auskragungen 12b, und der Deckel 3a des Kanals 3 wird vergrößert.

Die Stauchscheiben 6, 7 weisen vorzugsweise 10 bis 30 Zähne 6a, 7a pro cm Umfang, insbesondere 14 bis 25 Zähne 6a, 7a pro cm Umfang, auf. Die Zähne 6a, 7a verlaufen parallel oder schräg unter dem Winkel α bzw. β (wie in Fig. 2 dargestellt) zur jeweiligen Scheibenachse.

Abschließend erfolgt eine Glättung der Rohroberfläche durch eine Glättscheibe 8, wobei die nach dem zweiten Stauchschritt noch nicht gestauchten Abschnitte 15b der Rippen 2 eingeglättet werden und sich die endgültigen Poren 13 bzw. Schlitz 14 ausbilden, durch welche die Kanäle 3 mit der Umgebung in Verbindung stehen. Nach dem Glättvorgang weist die Außenseite des Rohres 16 keine Erhebungen mehr auf, wie in Fig. 3c/4c/5c dargestellt ist.

Die Fig. 4a/4b/4c zeigen den Fall, daß sich die Auskragungen 12a/12b benachbarter Rippen 2 nicht berühren, also ein Schlitz 14 der Breite B' zwischen ihnen verbleibt. Diese Schlitzbreite B' kann bis zu 20 % der offenen Kanalbreite B betragen.

Die Fig. 5a/5b/5c schließlich betreffen den Fall, daß sich die Auskragungen 12a benachbarter Rippen 2 berühren.

### Zahlenbeispiel:

Aus einem glatten Kupferrohr 1' werden durch einen Walzvorgang schraubenlinienartig umlaufende Rippen 2 herausgeformt, wobei die Rippenteilung t = 0,41 mm beträgt. Im nächsten Bearbeitungsschritt wird die Rippenspitze durch die erste Stauchscheibe 6 mit Durchmesser D = 35,0 mm abschnittsweise gestaucht.

Die auf dem Umfang der Stauchscheibe 6 gleichmäßig angeordneten 255 Zähne 6a verlaufen unter einem Winkel α von 40° schräg zur Scheibenachse. Die zweite Stauchscheibe 7 hat den gleichen Durchmesser D wie die erste Stauchscheibe 6 sowie die gleiche Anzahl Z von Zähnen 7a. Die Zähne 7a der zweiten Stauchscheibe 7 verlaufen ebenfalls schräg zur Scheibenachse, ihre Orientierung ist jedoch der Orientierung der Zähne 6a der ersten Stauchscheibe 6 entgegengesetzt, so daß sich die Abdrücke der Zähne 6a und 7a auf dem Rohr kreuzen (siehe Fig. 1/4b/5b). Um ein regelmäßiges Bild auf der Rohroberfläche zu erzeugen, muß der Winkel β, den die Zähne 7a mit der Scheibenachse einschließen, nach folgender Formel berechnet werden: β = arctan (π . D/(Z . t)- tan α). Im vorliegenden Fall ergibt sich β zu 12,0°.

### Vorteile des Herstellungsverfahrens:

Mit dem genannten Herstellungsverfahren können Wärmeaustauscherrohre mit einer hochporösen Oberflächenstruktur gefertigt werden. Im vorliegenden Fall wurde ein Verdampferrohr mit einer derartigen Oberfläche basierend auf integral gewalzten Rippen mit einer Dicke in der Größenordnung von 0,1 mm gefertigt. Trotz der geringen Rippendicke gelang es, die Kanäle zwischen den Rippen mit dünnen Deckeln, die aus dem oberen Bereich der Rippe geformt wurden, im wesentlichen zu verschließen, ohne daß die Rippen zur Seite knickten oder in sich zusammen sackten.

Als vorteilhaft erweist sich ferner, daß mit dem vorgeschlagenen Herstellungsverfahren Porenform und Porengröße durch die relative Anordnung der beiden Stauchscheiben 6 und 7 zueinander gezielt verändert werden können. Damit ist es möglich, die Struktur der Rohroberfläche den Einsatzbedingungen (verwendetes Medium, Drucklage, Leistungsdichte, etc.) optimal anzupassen.

## Patentansprüche

1. Verfahren zur Herstellung eines Wärmeaustauschrohres (1), insbesondere zur Verdampfung von Flüssigkeiten aus Reinstoffen oder Gemischen auf der Rohraußenseite, mit auf der Rohraußenseite schraubenlinienförmig umlaufenden, integralen, d. h. aus der Rohrwand herausgearbeiteten Rippen (2), die unter Ausbildung von zwischen den Rippen (2) befindlichen Kanälen (3) verformt sind, bei dem folgende Verfahrensschritte durchgeführt werden:
a) Auf der Außenseite eines Glattrohres (1') werden schraubenlinienförmig verlaufende Rippen (2) geformt, indem das Rippenmaterial durch Verdrängen von Material aus der Rohrwandung mittels eines Walzvorgangs gewonnen wird und das entstehende Rippenrohr (1) durch die Walzkräfte in Drehung versetzt und/ oder entsprechend den entstehenden schraubenlinienförmigen Rippen (2) vorgeschoben wird, wobei die Rippen (2) mit ansteigender Höhe aus dem sonst unverformten Glattrohr (1') ausgeformt werden,
b) die Rohrwandung wird im Umformbereich durch einen im Rohr liegenden Walzdorn (10) abgestützt,
c) nach dem Herausformen werden die Rippen (2) zur Ausbildung dazwischenliegender, teilweise offener Kanäle (3) einem Stauchvorgang unterworfen, wobei die Rippen (2) in einem ersten Stauchschritt in Umfangsrichtung abschnittsweise mittels einer zahnradartigen Stauchscheibe (6) deren Außendurchmesser kleiner ist als der Durchmesser des letzten Walzscheibe, um die radiale Stauchtiefe X gestaucht werden, so daß Rippenmaterial beidseitig in Axialrichtung unter Ausbildung von Auskragungen (12a) verlagert wird,
**dadurch gekennzeichnet,**
**daß** die Auskragungen (12a) nach dem ersten Stauchschritt den ersten Teil des Kanaldeckels (3a) bilden und
**daß** mindestens ein weiterer Stauchschritt mittels einer zahnradartigen Stauchscheibe (7) durchgeführt wird, wobei die noch nicht gestauchten Abschnitte der Rippen teilweise oder komplett gestaucht werden, so daß der Kanaldeckel (3a) schrittweise durch Aneinanderfügen von Auskragungen (12a, 12b) gebildet wird.

2. Verfahren nach Anspruch 1, **dadurch gekennzeichnet,**
**daß** die radiale Stauchtiefe Y im zweiten Stauchschritt mindestens so groß ist wie die radiale Stauchtiefe X im ersten Stauchschritt.

3. Verfahren nach Anspruch 1 oder 2, **dadurch gekennzeichnet,**
**daß** als weiterer und letzter Stauchschritt jeweils ein durchgehendes Glätten des Rohres (1) mittels einer Glättscheibe (8) konstanten Durchmessers erfolgt.

4. Verfahren nach einem oder mehreren der Ansprüche 1 bis 3,
**dadurch gekennzeichnet,**
**daß** die radiale Stauchtiefe X im ersten Stauchschritt 10 bis 50 % der Rippenhöhe H beträgt.

5. Verfahren nach einem oder mehreren der Ansprüche 1 bis 4,
**dadurch gekennzeichnet,**
**daß** die Rippen (2) im ersten Stauchschritt derart gestaucht werden, daß zwischen den Auskragungen (12a) benachbarter Rippen (2) ein Schlitz (14) der Breite B' verbleibt.

6. Verfahren nach Anspruch 5, **dadurch gekennzeichnet,**
**daß** die Schlitzbreite B' bis zu 20 % der offenen Kanalbreite B beträgt.

7. Verfahren nach einem oder mehreren der Ansprüche 1 bis 4,
**dadurch gekennzeichnet,**
**daß** die Rippen (2) im ersten Stauchschritt derart gestaucht werden, daß sich die Auskragungen (12a) benachbarter Rippen (2) berühren.

8. Verfahren nach einem oder mehreren der Ansprüche 1 bis 7,
**dadurch gekennzeichnet,**
**daß** eine Stauchscheibe (6, 7) mit 10 bis 30 Zähnen (6a, 7a) pro cm Stauchscheibenumfang verwendet wird.

9. Verfahren nach Anspruch 8, **dadurch gekennzeichnet,**
**daß** eine Stauchscheibe (6, 7) mit 14 bis 25 Zähnen (6a, 7a) pro cm Stauchscheibenumfang verwendet wird.

10. Verfahren nach Anspruch 8 oder 9, **dadurch gekennzeichnet,**
**daß** die Zähne (6a, 7a) der verwendeten Stauchscheiben (6, 7) parallel zur Scheibenachse verlaufen.

11. Verfahren nach Anspruch 8 oder 9, **dadurch gekennzeichnet,**
**daß** die Zähne (6a, 7a) der verwendeten Stauchscheiben (6, 7) schräg unter einem Winkel α bzw. unter einem Winkel β zur Scheibenachse verlaufen.

12. Verfahren nach Anspruch 11, **dadurch gekennzeichnet,**
**daß** bei Verwendung von Stauchscheiben (6, 7) desselben Durchmessers D und derselben Anzahl Z der Zähne (6a, 7a) die Winkel α und β nach folgender Formel:$\text{β = arctan (π . D/(Z . t)- tan α)}$ aufeinander abgestimmt werden, wobei t die Teilung der Rippen (2) bedeutet.

## Claims

1. Method for the manufacture of a heat exchange pipe (1), in particular for evaporation of fluids comprising pure substances or mixtures on the pipe exterior, having integral ribs (2), that is, ribs shaped from the pipe wall, running round helically on the pipe exterior, which are deformed to form channels (3) located between the ribs (2), in which method the following process steps are carried out:
a) on the exterior of a plain pipe (1'), helically extending ribs (2) are formed by obtaining the material for the ribs through displacement of the material from the pipe wall by means of a rolling operation and the resulting ribbed pipe (1) is caused to rotate by the rolling forces and/or is advanced corresponding to the helical ribs (2) being formed, the ribs (2) being shaped with an increasing height from the otherwise undeformed plain pipe (1'),
b) the pipe wall is supported in the deformation region by a rolling mandrel (10) lying in the pipe,
c) after being shaped, the ribs (2) are subjected to a compression operation to create partially open channels (3) lying between them, the ribs (2) being compressed in a first compression step circumferentially in sections by means of a toothed wheel-like compression disc (6), the outer diameter of which is smaller than the diameter of the last rolling disc, by the radial compression depth X, so that rib material is displaced on either side axially to form projections (12a),
**characterised in that**
after the first compression step, the projections (12a) form the first part of the channel cover (3a) and
at least one further compression step is carried out using a toothed wheel-like compression disc (7), wherein the as yet uncompressed portions of the ribs are partly or completely compressed, so that the channel cover (3a) is formed progressively by abutting of projections (12a, 12b).

2. Method according to claim 1, **characterised in that** the radial compression depth Y in the second compression step is at least the same magnitude as the radial compression depth X in the first compression step.

3. Method according to claim 1 or 2, **characterised in that**, as further and last compression step, continuous smoothing of the pipe (1) by means of a smoothing wheel (8) of constant diameter is carried out.

4. Method according to one or more of claims 1 to 3, **characterised in that** the radial compression depth X in the first compression step is from 10 to 50% of the rib height H.

5. Method according to one or more of claims 1 to 4, **characterised in that** the ribs (2) are so compressed in the first compression step that between the projections (12a) of adjacent ribs (2) there remains a slot (14) of width B'.

6. Method according to claim 5, **characterised in that** the slot width B' amounts to up to 20% of the open channel width B.

7. Method according to one or more of claims 1 to 4, **characterised in that** the ribs (2) are so compressed in the first compression step that the projections (12a) of adjacent ribs (2) touch each other.

8. Method according to one or more of claims 1 to 7, **characterised in that** a compression disc (6, 7) having from 10 to 30 teeth (6a, 7a) per cm of compression disc circumference is used.

9. Method according to claim 8, **characterised in that** a compression disc (6, 7) having from 14 to 25 teeth (6a, 7a) per cm of compression disc circumference is used.

10. Method according to claim 8 or 9, **characterised in that** the teeth (6a, 7a) of the compression discs (6, 7) used run parallel to the disc axis.

11. Method according to claim 8 or 9, **characterised in that** the teeth (6a, 7a) of the compression discs (6, 7) used run obliquely at an angle α and at an angle β respectively to the disc axis.

12. Method according to claim 11, **characterised in that**, when using compression discs (6, 7) of the same diameter D and the same number Z of teeth (6a, 7a), the angles α and β are matched to one another according to the following formula:$\text{β = arctan (π . D/(Z . t)- tan α)}$ t being the pitch of the ribs (2).

## Revendications

1. Procédé de fabrication d'un tube à échange de chaleur (1) en particulier pour l'évaporation de liquides constitués par des substances pures ou des mélanges sur la face extérieure du tube, comportant des nervures (2) intégrales circulant en forme de lignes hélicoïdales sur la face extérieure du tube, c'est-à-dire conformées à partir de la paroi du tube, lesquelles sont déformées en formant des canaux (3) se trouvant entre les nervures (2), dans lequel on exécute les étapes suivantes :
a) sur la face extérieure d'un tube lisse (1'), on forme des nervures (2) s'étendant en forme de lignes hélicoïdales en obtenant le matériau des nervures au moyen d'une opération de galetage, par refoulement de matériau à partir de la paroi de tube, et le tube nervuré (1) qui en résulte est mis en rotation par les forces de roulement et/ou avancé selon les nervures (2) en forme de lignes hélicoïdales se formant, les nervures (2) étant formées avec hauteur croissante à partir du tube lisse (1') par ailleurs non déformé,
b) la paroi de tube est soutenue dans la région de déformation par un mandrin de galetage (10) situé dans le tube,
c) après avoir été formées, les nervures (2) sont soumises à une opération de refoulement pour réaliser des canaux (3) en partie ouverts et situés entre elles, les nervures (2) étant refoulées dans une première étape de refoulement, de la valeur de la profondeur de refoulement radial X, en direction périphérique, par portions, au moyen d'un disque de refoulement en forme de roue dentée, dont le diamètre extérieur est inférieur au diamètre du dernier disque de galetage, de sorte que le matériau des nervures est déplacé des deux côtés en direction axiale en formant des saillies (12a),
**caractérisé en ce que** les saillies (12a) forment, après la première
étape de refoulement, la première partie du couvercle de canal (3a) et **en ce qu'**on exécute au moins une autre étape de refoulement au moyen d'un disque de refoulement (7) en forme de roue dentée, les portions qui ne sont pas encore refoulées, des nervures, étant partiellement ou entièrement refoulées, de sorte que le couvercle de canal (3a) est formé par étapes en faisant se rejoindre des saillies (12a, 12b).

2. Procédé selon la revendication 1, **caractérisé en ce que** la profondeur de refoulement radiale Y dans la deuxième étape de refoulement est au moins aussi grande que la profondeur de refoulement radiale X dans la première étape de refoulement.

3. Procédé selon l'une ou l'autre des revendications 1 et 2, **caractérisé en ce qu'**une autre et dernière étape de refoulement consiste respectivement à lisser de manière continue le tube (1) au moyen d'un disque à lisser (8) de diamètre constant.

4. Procédé selon l'une ou plusieurs des revendications 1 à 3, **caractérisé en ce que** la profondeur de refoulement radiale X dans la première étape de refoulement s'élève à 10 à 50 % de la hauteur de nervure H.

5. Procédé selon l'une ou plusieurs des revendications 1 à 4, **caractérisé en ce que** les nervures (2) sont ainsi refoulées dans la première étape de refoulement qu'il reste une fente (14) de largeur B' entre les saillies (12a) de nervures (2) voisines.

6. Procédé selon la revendication 5, **caractérisé en ce que** la largeur de fente B' s'élève jusqu'à 20 % de la largeur de canal ouvert B.

7. Procédé selon l'une ou plusieurs des revendications 1 à 4, **caractérisé en ce que** les nervures (2) sont ainsi refoulées dans la première étape de refoulement que les saillies (12a) de nervures voisines (2) se touchent.

8. Procédé selon l'une ou plusieurs des revendications 1 à 7, **caractérisé en ce qu'**on utilise un disque de refoulement (6, 7) avec 10 à 30 dents (6a, 7a) par cm de périphérie de disque de refoulement.

9. Procédé selon la revendication 8, **caractérisé en ce qu'**on utilise un disque de refoulement (6, 7) avec 14 à 25 dents (6a, 7a) par cm de périphérie de disque de refoulement.

10. Procédé selon l'une ou l'autre des revendications 8 et 9, **caractérisé en ce que** les dents (6a, 7a) des disques de refoulement (6, 7) utilisés s'étendent parallèlement à l'axe du disque.

11. Procédé selon l'une ou l'autre des revendications 8 et 9, **caractérisé en ce que** les dents (6a, 7a) des disques de refoulement (6, 7) utilisés s'étendent en oblique sous un angle α et sous un angle β par rapport à l'axe du disque, respectivement.

12. Procédé selon la revendication 11, **caractérisé en ce que** lorsqu'on utilise des disques de refoulement (6, 7) avec le même diamètre D et avec le même nombre de dents (6a, 7a), les angles α et β sont adaptés l'un à l'autre selon la formule suivante :$\text{β = arctan (π · D/(Z · t) - tan α)}$ t signifiant le pas des nervures (2).
